# EUROPÄISCHE PATENTSCHRIFT

(11) **EP 3 839 156 B1**
(45) Veröffentlichungstag und Bekanntmachung des Hinweises auf die Patenterteilung: **25.10.2023**
(21) Anmeldenummer: 20214797.1
(22) Anmeldetag: 17.12.2020
(51) Int. Cl.: E03C 1/02, E03C 1/04

(54) **BEFESTIGUNGSVORRICHTUNG FÜR SANITÄRARMATUREN**
FASTENING DEVICE FOR SANITARY FITTINGS
DISPOSITIF DE FIXATION POUR TUYAUTERIES SANITAIRES

(30) Priorität: 18.12.2019 DE 102019134956
(43) Veröffentlichungstag der Anmeldung: 23.06.2021
(73) Patentinhaber: KWC Group AG, 5726 Unterkulm (CH)
(72) Erfinder: BAUMANN, Daniel, 5044 Schlossrued (CH)
(74) Vertreter: Witte, Weller & Partner Patentanwälte mbB

(56) Entgegenhaltungen:
- EP-A1- 0 309 397
- EP-A2- 3 290 598
- DE-A1-102009 040 191

## Beschreibung

Die Erfindung betrifft eine Befestigungsvorrichtung für eine freistehende Sanitärarmatur mit einem zur Unterputzmontage ausgebildeten Sockelkörper, der Zulaufanschlüsse für eine Kalt- und eine Warmwasserzulaufleitung und einen Sockelbereich zur Befestigung der Sanitärarmatur aufweist.

Freistehende Sanitärarmaturen, häufig auch als Standarmaturen bezeichnet, werden freistehend auf dem Boden im Badezimmerbereich montiert und dienen vor allem als Wanneneinläufe. Die Wasserzulaufleitungen einer freistehenden Sanitärarmatur verlaufen hierbei im Boden und werden bei der Verlegung im Rohbauzustand an eine Befestigungsvorrichtung angeschlossen, die als Sockel für die später zu Installierende Sanitärarmatur dient. Die Zulaufleitungen und die Befestigungsvorrichtung werden dann in der Regel im Bodenbelag (z.B. Estrich) vergossen und anschließend überfliest, sodass nur noch ein Sockelbereich der Befestigungsvorrichtung über den Fliesenspiegel hinausragt. Eine derartige Befestigungsvorrichtung zur Unterputzmontage ist beispielsweise aus der DE 10 2009 040 191 A1 bekannt und umfasst einen Sockelkörper, der einen ersten Zulaufanschluss für eine Warmwasserleitung und einen zweiten Zulaufanschluss für eine Kaltwasserleitung aufweist.

Bei der Montage einer solchen Befestigungsvorrichtung kann es vorkommen, dass die Zulaufleitungen für Kalt- und Warmwasser vertauscht werden und somit verkehrt herum an den Sockelkörper angeschlossen sind. Zur Korrektur eines solchen Montagefehlers muss der Boden wieder aufgebrochen werden, um die Zulaufleitungen neu zu verlegen und in der korrekten Weise mit der Befestigungsvorrichtung verbinden zu können. Aus der Praxis ist auch bekannt, dass die im Standrohr der Sanitärarmatur verlaufenden Kalt- und Warmwasserleitungen gewaltsam um 180 ° verdrillt bzw. verbogen werden, um diese in der richtigen Zuordnung mit den verkehrt herum an den Sockelkörper angeschlossenen Zulaufleitungen verbinden zu können. Beide Lösungen sind jedoch wenig zufriedenstellend und verursachen einen hohen Montageaufwand.

Der Erfindung liegt deshalb die Aufgabe zugrunde, die Befestigung von freistehenden Sanitärarmaturen zu vereinfachen und insbesondere eine einfache Korrektur bei vertauscht an eine Befestigungsvorrichtung angeschlossenen Zulaufleitungen zu ermöglichen.

Die Aufgabe wird gelöst durch die Merkmale des Anspruchs 1. Vorteilhafte Ausgestaltungen sind den abhängen Ansprüchen zu entnehmen.

Die Befestigungsvorrichtung der eingangs genannten Art ist erfindungsgemäß mit einem innerhalb des Sockelbereichs dichtend in dem Sockelkörper aufgenommenen Anschlussteil versehen, welches Anschlüsse für Kalt- und Warmwasserleitungen der Sanitärarmatur aufweist, die über in dem Anschlussteil ausgebildete Wasserwege drehlagenunabhängig mit den Zulaufanschlüssen am Sockelkörper kommunizieren. Wesentlich hierbei ist, dass das Anschlussteil in mindestens zwei Einbaustellungen mit um 180° verdrehter Drehlage in dem Sockelkörper aufgenommen werden kann, bei denen die Anschlüsse zur Korrektur der Anschlusspositionen bei vertauscht an die Befestigungsvorrichtung angeschlossenen Zulaufleitungen seitenvertauscht sind. Somit können durch Ändern der Einbaustellung des Anschlussteils die Kalt- und Warmwasseranschlüsse seitenvertauscht werden, ohne die gebäudeseitigen Zulaufleitungen ändern zu müssen. Der Umbau des Anschlussteils kann mit monteurüblichen Werkzeugen durchgeführt werden.

Bei dem Sockelkörper der erfindungsgemäßen Befestigungsvorrichtung handelt es sich um eine wasserführende Komponente, die, wie aus dem Stand der Technik bekannt, während des Innenausbaus einer sanitären Einrichtung, wie z.B. einem Badezimmer, über ihre Zulaufanschlüsse mit den gebäudeseitigen Kalt- und Warmwasserzulaufleitungen verbunden werden kann. Dafür können die Zulaufanschlüsse Gewinde, dichtende Steckanschlüsse oder andere Anschlusselemente aufweisen, mittels welcher die Zulaufleitungen unter geringem Aufwand verbunden werden können.

Der Sockelbereich des Sockelkörpers dient zur mechanischen Befestigung der Sanitärarmatur. Innerhalb des Sockelbereichs ist das Anschlussteil dichtend aufgenommen, über welches die an den Sockelkörper angeschlossenen Zulaufleitungen mit den Warm- und Kaltwasserleitungen der Sanitärarmatur verbunden werden. In dem Anschlussteil sind hierzu Wasserwege ausgebildet, welche an entsprechenden, zu den Zulaufanschlüssen führenden Anschlussstellen des Sockelkörpers münden.

In einer bevorzugten Ausgestaltung der Vorrichtung ist das aufgenommene Anschlussteil um eine Mittelachse drehbar ausgebildet, um die Sanitärarmatur in einem beliebigen Winkel um die Mittelachse auszurichten.

Durch die Drehbarkeit des Anschlussteils innerhalb des Sockelkörpers um eine Mittelachse ist es möglich, das Anschlussteil nicht lediglich in den genannten zwei Einbaustellungen im Sockelbereich zu montieren, sondern sogar in beliebiger Drehstellung. Hierdurch kann nicht nur die Lage der Anschlüsse des Anschlussteils seitenvertauscht werden, sondern die Anschlüsse können in einer beliebigen Ausrichtung gegenüber dem Sockelkörper und/oder gegenüber den Leitungen der Sanitärarmatur ausgerichtet werden. Dementsprechend lässt sich die Orientierung der Sanitärarmatur in einem beliebigen Winkelbereich im Raum um die Mittelachse des Anschlussteils rotieren und damit bedarfsgerecht einstellen. Vorteilhaft ist dabei, dass die Orientierung des Sockelkörpers während seines Einbaus bei der Unterputzmontage weitestgehend ohne Berücksichtigung einer geplanten Orientierung der Sanitärarmatur im montierten Zustand erfolgen kann. Dies erleichtert die Planung und Umsetzung des Innenausbaus, da die Sanitärarmatur lediglich an einer definierten Position im Raum, jedoch nicht in einer bestimmten Orientierung positioniert werden muss.

In einer weiteren bevorzugten Ausgestaltung der Vorrichtung ist eine erste Anschlussstelle zwischen Sockelkörper und einem ersten der Wasserwege des Anschlussteils im Bereich der Mittelachse ausgebildet.

Bei einer Drehung des Anschlussteils werden die im Anschlussteil verlaufenden Wasserwege ebenfalls gedreht. Durch die Anordnung der ersten Anschlussstelle des Sockelkörpers im Bereich der Mittelachse wird unabhängig von der Drehlage des Anschlussteils eine wasserführende Verbindung zwischen dem Sockelkörper und zumindest dem ersten Wasserweg des Anschlussteils erreicht. Im Sockelbereich des Sockelkörpers kann dafür die erste Anschlussstelle als eine einfache axial mündende Bohrung ausgebildet sein, die in jeder Drehstellung mit dem ersten Wasserweg des Anschlussteils kommuniziert

In einer weiteren bevorzugten Ausgestaltung weist die Vorrichtung eine zweite Anschlussstelle zwischen Sockelkörper und einem zweiten der Wasserwege des Anschlussteils auf, die in einen im Anschlussteil und/oder dem Sockelkörper ausbildeten Ringkanal mündet.

Neben der wasserführenden Verbindung zwischen dem Sockelkörper und dem ersten Wasserweg, kann es vorteilhaft sein, dass auch eine wasserführende Verbindung zwischen dem Sockelkörper und dem zweiten Wasserweg unabhängig von der Drehstellung des Anschlussteils ausgebildet ist. Dafür kann das Anschlussteil einen um seine Mittelachse verlaufenden Ringkanal in Form einer gefrästen oder gedrehten Nut aufweisen. Im Sockelbereich des Sockelkörpers, in welchem das Anschlussteil angeordnet ist, kann eine einfache Bohrung ausgebildet sein, die in jeder Drehstellung mit dem Ringkanal des Anschlussteils kommuniziert.

Alternativ kann der Sockelkörper einen Ringkanal aufweisen und das Anschlussteil kann eine einzelne, exzentrisch zu seiner Mittelachse positionierte Bohrung aufweisen, welche in den zweiten Wasserweg mündet. Wird das Anschlussteil mit dem zweiten Wasserweg relativ zum Ringkanal gedreht, befindet sich die Bohrung in jeder Drehlage des Anschlussteils im Bereich des Ringkanals.

Ebenso liegt es im Rahmen der Erfindung, dass der Ringkanal sowohl durch das Anschlussteil als auch den Sockelkörper ausgebildet ist. Dafür kann jeweils ein (Teil-)Ringkanal am Anschlussteil und am Sockelkörper ausgebildet sein, welche in jeder Einbaustellung des Anschlussteils am Sockelkörper miteinander kommunizieren. Dadurch lässt sich ein größerer Gesamtquerschnitt des Ringkanals und somit größere Volumenströme, insbesondere im zweiten Wasserweg, erreichen.

Ferner liegt es im Rahmen der Erfindung, dass der Ringkanal nicht über den gesamten Umfang des Anschlussteils verläuft, sondern nur über einen definierten Umfangsausschnitt. Damit lassen sich Einbaustellungen des Anschlussteils realisieren, bei denen der zweite Wasserweg wahlweise gesperrt werden kann. In einer weiteren bevorzugten Ausgestaltung der Vorrichtung sind die beiden Anschlussstellen mittels konzentrischer Ringdichtungen gegen einander und gegen die Außenatmosphäre gedichtet.

Zur Positionierung der Ringdichtungen können umlaufende Nuten sowohl am Anschlussteil als auch am Sockelkörper ausgebildet sein. Als Ringdichtungen können einfache O-Ringe verwendet werden oder auch Dichtungen mit komplexerem Profil, die beispielsweise für höhere Wasserdrücke oder stärker verschmutztes Wasser angepasst sind. Ebenso können zusätzliche Spannelemente an den Ringdichtungen vorgesehen sein, um ihre Lage innerhalb der Nut zu fixieren und/oder die Dichtwirkung zu erhöhen.

In einer weiteren bevorzugten Ausgestaltung der Vorrichtung ist das Anschlussteil relativ zum Sockelkörper schwenkbar ausgestaltet, vorzugsweise innerhalb eines Winkelbereiches von bis zu 5°, um einen Winkelfehler beim Einbau des Sockelkörpers auszugleichen.

Durch ein schwenkbar ausgestaltetes Anschlussteil kann eine ungewünschte Neigung der Sanitärarmatur im Raum ausgeglichen bzw. das Standrohr der Sanitärarmatur lotrecht ausgerichtet werden. Die genannte Neigung kann aufgrund eines uneben montierten Sockelkörpers auftreten.

Um die wasserführenden Verbindungen nicht durch eine Schwenkung des Anschlussteils zu verengen, können die Wasserwege des Anschlussteils bereichsweise vergrößerte Querschnitte, insbesondere im Bereich der Anschlussstellen, aufweisen. Wird das Anschlussteil mit seinen Wasserwegen somit zum Ausgleich des Winkelfehlers verschwenkt, sorgen die vergrößerten Querschnitte für einen ausreichenden Überlappungsbereich der Wasserwege zu ihren Anschlussstellen am Sockelkörper. Dadurch wird vermieden, dass die Wasserausgabe an der Sanitärarmatur infolge des Ausgleichs des Winkelfehlers gedrosselt wird.

In einer weiteren bevorzugten Ausgestaltung weist der Sockelkörper eine Aufnahme für das Anschlussteil auf, wobei Aufnahme und Anschlussteil eine komplementär zueinander ausgeformte Kugelkalottenform aufweisen. Die Kugelkalottenform ermöglich eine Einstellung eines Schwenkwinkels unabhängig von der Verdrehung des Anschlussteils um seine Mittelachse. Außerdem kann zwischen den kugelkalottenförmigen Kontaktflächen von Aufnahme und Anschlussteil mittels konzentrischer Ringdichtungen eine zuverlässige Abdichtung realisiert werden.

In einer weiteren bevorzugten Ausgestaltung weist die Aufnahme des Sockelkörpers eine konkave Kugelkalottenform auf und das Anschlussteil eine zu der Aufnahme des Sockelteils komplementär ausgestaltete, konvexe Kugelkalottenform. Bei einer derartigen Ausgestaltung, ist der Sockelkörper in seiner Bauhöhe im Vergleich zu bekannten Sockelkörpern deutlich flacher. Dies erlaubt es, den Sockelkörper bereits in frühen Phasen des Innenausbaus von Badezimmern bodenseitig zu befestigen. Denn durch die flache Bauweise wird das Anschlussteil vollständig im Sockelkörper ausgenommen und dieser ragt nicht oder nur geringfügig über den Bodenspiegel hinaus und stellt während des Innenausbaus somit auch keine nennenswerte Störkontur dar. Dadurch vereinfacht sich der Innenausbau insgesamt. Darüber hinaus ergibt sich auch für den montierten Zustand der Befestigungsvorrichtung eine kompakte Bauform.

In einer weiteren bevorzugten Ausgestaltung kann das Anschlussteil über eine Anpressscheibe gegen den Sockelkörper verspannt werden. Die Anpressscheibe kann oberhalb des Anschlussteils angeordnet sein und einen Durchbruch aufweisen, durch den die Leitungen der Sanitärarmatur hindurchgeführt und mit den Anschlüssen des Anschlussteils verbunden werden können.

Über die Oberseite der Anpressscheibe können Kräfte von einem oder mehreren Spannelementen gleichmäßig auf das Anschlussteil übertragen werden. Durch die gleichmäßige Kraftverteilung wird eine zuverlässige Abdichtung zwischen Anschlussteil und Sockelkörper sichergestellt. Punktuell Belastungen und Verformungen der Dichtungen werden vermieden.

In einer weiteren bevorzugten Ausgestaltung ist das Anschlussteil über eine oder mehrere an der Anpressscheibe angeordnete Befestigungsschrauben relativ zum Sockelkörper schwenkbar ausgebildet. Wie oben beschrieben, kann eine Schwenkbewegung erforderlich sein, um einen Winkelfehler in Form einer ungewollten Neigung der Sanitärarmatur ausgleichen zu können. Durch Ausbildung mindestens einer oder mehrerer Befestigungsschrauben, welche über den Umfang des Anpressteils verteilt sein können, ist es möglich, diese sowohl als Spannmittel als auch als Justiermittel zur Reduzierung eines Winkelfehlers zwischen Anschlussteil und Sockelkörper zu verwenden.

Ein definierter Schwenkwinkel lässt sich realisieren, indem eine Schraube in einer anderen Tiefe in den Sockelkörper eingeschraubt ist als eine andere Schraube. Die sich ergebende Höhendifferenz kann über Schraubenköpfe auf die Lage der Anpressscheibe übertragen, über welche der Schwenkwinkel wiederum auf das Anschlussteil übertragen werden kann.

Zweckmäßigerweise ist das Anschlussteil mittels einer lösbaren Verbindung mit einem Standrohr der Sanitärarmatur verbindbar. Dadurch ist es möglich, das Anschlussteil konstruktiv von dem Standrohr der Sanitärarmatur zu trennen. Wird während der Montage der Sanitärarmatur festgestellt, dass die Kalt- und Warmwasseranschlüsse versehentlich vertauscht worden sind, kann das Standrohr zunächst von dem Anschlussteil gelöst werden, bevor das Anschlussteil seinerseits vom Sockelkörper getrennt und anschließend mit wunschgemäß orientierten Kalt- und Warmwasseranschlüssen wieder montiert wird.

Die lösbare Verbindung kann in einfacher Weise mittels formschlüssiger und/oder kraftschlüssiger Verbindungselemente ausgestaltet werden. Hierbei sind Steck-, Rast- und/oder Klemmelemente denkbar.

In einer weiteren bevorzugten Ausgestaltung ist eine Überwurfmutter im Sockelbereich auf einer dem Sockelkörper abgewandten Seite des Anschlussteils angeordnet, die dazu ausgebildet ist, das Anschlussteil mit dem Standrohr der Sanitärarmatur zu verbinden. Zur Befestigung des Standrohrs der Sanitärarmaturen kann die Überwurfmutter zumindest über einen Teil ihrer Bauhöhe ein Innengewinde aufweisen, welches in ein Außengewinde des Standrohrs greift.

Ferner kann die Überwurfmutter eine oder mehrere Durchgangsbohrungen aufweisen, in die jeweils ein Gewindestift eingeschraubt werden kann, um die Überwurfmutter gegenüber dem Standrohr zu fixieren.

Weitere Vorteile und Ausgestaltungen sind der nachfolgenden Beschreibung von Ausführungsbeispielen anhand der Figuren zu entnehmen.

Es zeigen:
- Figur 1: eine Befestigungsvorrichtung für eine freistehende Sanitärarmatur im montierten Zustand;
- Figur 2: eine Explosionsdarstellung der Befestigungsvorrichtung gemäß Figur 1;
- Figur 3a: eine Schnittdarstellung eines Anschlussteils;
- Figur 3b: eine Draufsicht auf das Anschlussteil
- Figur 4: eine Draufsicht auf den Sockelkörper;
- Figur 5: eine erste, mittige Schnittdarstellung des Sockelkörpers;
- Figur 6: eine zweite, außermittige Schnittdarstellung des Sockelkörpers;
- Figuren 7a und b: den Sockelkörper und das Anschlussteil in einer ersten und einer zweiten Einbaustellung;
- Figuren 8a und b: den Sockelkörper und das Anschlussteil in einer ersten Schwenklage und einer zweiten Schwenklage;
- Figuren 9a bis g: die Montageschritte zum Korrigieren vertauscht angeschlossener Anschlussleitungen.

Figur 1 zeigt eine Befestigungsvorrichtung 1, mittels der eine freistehende Sanitärarmatur 2 an einem Sockelkörper 3 befestigt ist.

Der Sockelkörper weist einen Zulaufanschluss 4 für kaltes Wasser auf sowie einen (in Figur 1 verdeckten) Zulaufanschluss 5 für Warmwasser auf. Die Zulaufanschlüsse 4 und 5 weisen Gewinde auf (typischerweise G1/2"), über die sie jeweils mit einer Kaltwasserzulaufleitung 6 beziehungsweise mit einer Warmwasserzulaufleitung 7 dichtend verbunden sind. In der dargestellten Ausführungsform liegen die Zulaufanschlüsse 4 und 5 auf gegenüberliegenden Seiten des Sockelkörpers 3. Es liegt jedoch im Rahmen der Erfindung, dass die Zulaufanschlüsse 4 und 5 beliebig am Sockelkörper zueinander angeordnet sein können, sofern sie sich mit ihren Wasserwegen nicht kreuzen.

Der Sockelkörper 3 besitzt einen Sockelbereich 8, der mit Gewindebohrungen versehen ist. In die Gewindebohrungen sind Schrauben 30 eingeschraubt, mit denen über eine Anpressscheibe 29 ein innerhalb des Sockelbereichs 8 aufgenommenes Anschlussteil 9 dichtend gegen den Sockelkörper 3 angepresst wird.

Oberhalb des Sockelbereichs 8 ist eine Überwurfmutter 31 angeordnet, die zur Befestigung eines Standrohrs 32 dient. Dafür weist das Standrohr ein Außengewinde und die Überwurfmutter ein entsprechendes Innengewinde auf.

Innerhalb des zylindrischen Standrohrs 32 verlaufen die Kaltwasserleitung 12 sowie die Warmwasserleitung 13 der Sanitärarmatur 2. In dem dargestellten Ausführungsbeispiel tritt bei geöffnetem Mischventil das Kaltwasser C über die Kaltwasserzulaufleitung 6 und den entsprechenden Zulaufanschluss 4 in den Sockelkörper 3 und von dort über einen ersten (hier nicht sichtbaren) Wasserweg 14 in die Kaltwasserleitung 12. Entsprechend fließt Warmwasser H über die Warmwasserzulaufleitung 7 durch den Zulaufanschluss 5 in den Sockelkörper 3 und von dort über einen zweiten Wasserweg 15 in die Warmwasserleitung 13.

Bei fehlerhaft montierten Zulaufleitungen, wenn also die Kaltwasserzulaufleitung 6 am Zulaufanschluss 5 für Warmwasser und die Warmwasserzulaufleitung 7 am Zulaufanschluss 4 für Kaltwasser angeschlossen sind, kann die Befestigungsvorrichtung durch Lösen der Schrauben 30 und der Überwurfmutter 31 demontiert werden, um die Wasserwege innerhalb der Befestigungsvorrichtung zu vertauschen. Ein derart demontierter Zustand ist in einer Explosionsdarstellung gemäß Figur 2 gezeigt. Zu erkennen ist das Anschlussteil 9, welches zwischen dem Sockelkörper 3 und dem Standrohr 32 angeordnet ist und die Kalt- und Warmwasserzulaufleitungen 6, 7 mit sowie den Kalt- und Warmwasserleitungen 12, 13 der Sanitärarmatur fluidleitend verbindet. Das Anschlussteil 9 besitzt einen Anschluss 10 für die Kaltwasserleitung sowie einen Anschluss 11 für die Warmwasserleitung. Ist die Befestigungsvorrichtung an den Zulaufanschlüssen 4 und 5 fehlerhaft angeschlossen, so kann das Anschlussteil 9 um seine Mittelachse 18 um 180° gedreht werden, um die Positionen der Anschlüsse 10 und 11 zu vertauschen. Über eine Markierung in Form einer Einkerbung M am Außenumfang des Anschlussteils 9 können die um 180° verdrehten Einbaustellungen erkannt und unterschieden werden. Natürlich kann statt der Markierung M eine geeignete Beschriftung aufgedruckt sein, mit der die Anschlüsse 10, 11, des Anschlussteils unterschieden werden können.

Innerhalb des Anschlussteils 9 sind Wasserwege 14, 15 ausgebildet, die von den Anschlüssen 10 und 11 zu Anschlussstellen an der Unterseite des Anschlussteils 9 führen. Eine Verdrehung des Anschlussteils 9 führt nicht dazu, dass eine wasserführende Verbindung der Wasserwege 14, 15 gegenüber dem Sockelkörper unterbrochen wird. Bei einer Verdrehung erfolgt also eine Umlenkung des Wassers innerhalb der Befestigungsvorrichtung 1.

Der Verlauf der Wasserwege 14, 15 innerhalb des Anschlussteils 9 ist in der Schnittzeichnung in Figur 3a zu erkennen. Das Anschlussteil 9 weist in seiner Grundform ein unterseitiges konvexes kugelkalottenförmiges Segment 27 auf, welches sich nach oben hin zu einem zylindrischen Fortsatz erstreckt, in dem die Anschlüsse 10, 11 ausgebildet sind. Der Grundkörper des Anschlussteils 9 ist um die Mittelachse 18 rotationssymmetrisch aufgebaut.

Innerhalb des Anschlussteils 9 verläuft der erste Wasserweg 14 im unteren Bereich von der Mittelachse 18 aus zu dem Anschluss 10. Der zweite zum Anschluss 11 führende Wasserweg mündet in einen um die Mittelachse 18 konzentrisch angeordneten Ringkanal 22. Tritt Warmwasser H im Bereich der Mittelachse 18 in den ersten Wasserweg 14, und Kaltwasser C an einem beliebigen Punkt am Ringkanal 22 in den zweiten Wasserweg 15, so gelangt es unabhängig von der Drehlage des Anschlussteils 9 bezüglich seine Mittelachse 18 jeweils zu den Anschlüssen 10 und 11. Somit kann das Anschlussteil ohne Unterbrechung der Wasserwege frei gedreht werden.

Figur 3b zeigt eine Draufsicht auf das Anschlussteil 9 und seine von außen sichtbaren Anschlüsse 10 und 11 sowie die Markierung M. Die Lage der Anschlüsse 10 und 11 ist, wie in Figur 3b dargestellt, symmetrisch um die Mittelachse 18 angeordnet. Die Markierung M zeigt die Rotationslage des Anschlussteils 9 an.

Figur 4 zeigt eine Draufsicht auf den Sockelkörper 3. Dieser ist als Warmpressteil ausgeführt, kann jedoch auch als Guss- oder Drehteil gefertigt sein. Der Sockelkörper 3 weist vier Befestigungsbohrungen 3a auf, über die er am Rohbauboden in einem Badezimmer angeschraubt werden kann. Die Zulaufanschlüsse 4, 5, am Sockelkörper 3 sind mit Kennzeichnungen "C" (für cold) und "H" (für hot) versehen und sollen entsprechend mit gebäudeseitigen Warm- und Kaltwasser-Zulaufleitungen verbunden werden.

Am Sockelkörper 3 ist mittig der Sockelbereich 8 ausgeformt, der das Anschlussteil 9 aufnimmt. Die entsprechende Aufnahme im Sockelbereich 8 ist mehrfach orthogonal zu der Darstellungsebene von Figur 4 abgestuft, und weist Auflage- und Dichtflächen für das Anschlussteil 9 auf.

Innerhalb der Aufnahme befinden sich eine erste Anschlussstelle 20, die zentral im Sockelbereich angeordnet und mit dem Zulaufanschluss 4 fluidleitend verbunden ist, und eine zweite Anschlussstelle 21, die im Gegensatz zur ersten Anschlussstelle exzentrisch im Sockelbereich 8 angeordnet ist und zu dem Zulaufanschluss 5 führt.

Wie im Kontext der Figur 1 erläutert, wird das Anschlussteil 9 über eine Anpressscheibe 29 im Sockelkörper 3 gehalten. Dafür weist der Sockelkörper Schraubenbohrungen 30a auf, über welche die Anpressscheibe 29 mit dem Sockelkörper verschraubt werden kann, um das in der Aufnahme des Sockelkörpers 3 aufgenommene Anschlussteil 9 zu halten.

In Figur 4 sind zwei Schnittebenen A-A und B-B eingezeichnet. Die entsprechenden Schnittansichten sind in den Figuren 5 und 6 gezeigt.

Wie in Figur 5 zu sehen, weist der Sockelkörper 3 innerhalb des Sockelbereichs 8 eine Aufnahme 28 in konkaver Kugelkalottenform auf, in welcher das Anschlussteil 9 mit einer komplementär ausgestalteten konvexen Kugelkalottenform aufgenommen werden kann. Gelangt Wasser über den Zulaufanschluss 5 in den Sockelkörper und von dort über eine fluidleitende Verbindung zur ersten Anschlussstelle 20, so kann das Wasser in den ersten Wasserweg 14 des Anschlussteils 9 strömen.

Analog dazu gelangt Wasser wie in Figur 6 zu sehen über den Zulaufanschluss 4 zur zweiten Anschlussstelle 21 und bei montiertem Anschlussteil 9 von der zweiten Anschlussstelle 21 in den zweiten Wasserweg 15. Zur Vergrößerung des wasserführenden Querschnittes weist der Sockelkörper 3 eine Ringkanalnut 22a auf, welche mit dem Ringkanal 22 des Anschlussteils 9 korrespondiert.

Da die Wasserwege 14, 15 über die mittige Anschlussstelle 20 bzw. die in den Ringkanal 22, 22a mündende Anschlussstelle 21 drehlagenunabhängig mit den Zulaufanschlüssen 4, 5 des Sockelkörpers verbunden sind, lassen sich die Anschlüsse 10 und 11 des Anschlussteils 9 in ihrer relativen Lage zum Sockelkörper in allen Raumrichtungen rotieren und dadurch an die Position der Kalt- und Warmwasserleitungen 12 und 13 der Sanitärarmatur anpassen.

Die Figuren 7a und 7b zeigen eine Korrektur, bei der das Anschlussteil um seine Mittelachse 18 um 180° gedreht wird, um damit die Lagen der Anschlüsse 10 und 11 zu vertauschen.

Figur 7a zeigt die Befestigungsvorrichtung 1 in einer ersten Einbaustellung 16. Es sei angenommen, dass die (nicht dargestellten) Zulaufleitungen fehlerhaft angeschlossen wurden, also Warmwasser H über den Zulaufanschluss 5 zur ersten Anschlussstelle 20 und von dort zum ersten Wasserweg 14 und somit in die Kaltwasserleitung 12 gelangt. Dies hat zur Folge, dass an der (nicht dargestellten) Wasserauslaufarmatur Warmwasser H ausgegeben wird, wenn jedoch Kaltwasser ausgegeben werden soll. Entsprechend tritt Kaltwasser C über den (hier verdeckten) Zulaufanschluss 4 in den Sockelkörper 3, und über den zweiten Wasserweg 15 in die Warmwasserleitung 13.

Ein derartiger Einbaufehler wird gemäß Figur 7b korrigiert, indem das Anschlussteil 9 vom Sockelkörper gelöst und in einer zweiten, um 180° verdrehten Einbaustellung 17 eingesetzt wird. Dabei werden die Anschlüsse 10 und 11 derart gedreht, dass diese zwischen der ersten Einbaustellung 16 und der zweiten Einbaustellung 17 ihre Positionen tauschen. Aufgrund der zentrischen Lage der ersten Anschlussstelle 20 und dem symmetrischen Verlauf des Ringkanals 22 ist es möglich, um die Mittelachse 18 beliebige Winkel des Anschlussteils 9 einzustellen.

Zwei konzentrische Ringdichtungen 23 und 24 dichten die erste und die zweite Anschlussstelle 20 und 21 gegen einander und gegenüber der Außenatmosphäre oberhalb des Sockelkörpers 3.

Zusätzlich zu fehlerhaften angeschlossenen Zulaufleitungen kann auch eine fehlerhafte Schwenklage des Sockelkörpers 3 zur Sanitärarmatur 2 korrigiert werden, indem das Anschlussteil 9 um einen Schwenkwinkel relativ zum Sockelkörper 3 geschwenkt wird. Eine derartige Korrektur ist in den Figuren 8a und 8b dargestellt.

Figur 8a zeigt die Befestigungsvorrichtung 1, bei der zwar korrekt angeschlossene Zulaufleitungen vorliegen, allerdings eine Winkeldifferenz 26 zwischen der Mittelachse 18 des Anschlussteils 9 zur Ausrichtung der Kalt- und Warmwasserleitungen 12 und 13 vorliegt. Über die komplementär ausgestalteten Kugelkalottenformen 27 und 28 des Anschlussteils 9 (konvex) sowie der Aufnahme im Sockelbereich 8 (konkax) lässt sich das Anschlussteil 9 in einem Winkelbereich 25 um bis zu +/-2,5° einstellen. Die Einstellung erfolgt unabhängig von der Drehlage des Anschlussteils 9 bezüglich seiner Mittelachse 18. Im verschwenkten Zustand ist aufgrund der Ausgestaltung der ersten Anschlussstelle 20 sowie der zweiten Anschlussstelle 21 gewährleistet, dass ein ausreichender Überlappbereich zwischen den jeweiligen Anschlussstellen und den Wasserwegen 14 und 15 gegeben ist. Die korrigierte Schwenklage ist in Figur 8b gezeigt.

Figuren 9a-g zeigen eine Arbeitsabfolge bei bereits montierter freistehender Sanitärarmatur 2, bei der das Anschlussteil 9 von einer ersten Einbaustellung 16 gemäß Figur 9a in eine zweite Einbaustellung 17 gemäß Figur 9g gebracht wird.

In Figur 9a ist die Sanitärarmatur 2 derart montiert, sodass die Kaltwasserleitung 12 und die Warmwasserleitung 13 seitenvertauscht am Anschlussteil 9 angeordnet. Das Anschlussteil 9 ist über die Anpressscheibe 29 und die Einstellschrauben 30 am Sockelkörper 3 befestigt. Zur Korrektur der Anschlusspositionen wird die Sanitärarmatur gemäß Figur 9b durch Lösen der Schrauben 30 vom Sockelkörper 3 abgenommen. Anschließend wird das Standrohr 32 wie in Figur 9c gezeigt vom Anschlussteil 9 entfernt, indem die Überwurfmutter 31 vom Standrohr 32 gelöst wird. Wie in Figur 9c zu sehen, werden die Kaltwasserleitung 12 und die Warmwasserleitung 13 von den Anschlüssen 10 und 11 des Anschlussteils 9 gelöst und das Anschlussteil 9 gemäß Figur 9d in einen Korrekturwinkel 19 um 180° gedreht. Anschließend wird das Anschlussteil 9 mit vertauschten Lagen der Anschlüsse 10 und 11 mit den Kalt- und Warmwasserleitungen der Sanitärarmatur verbunden. Gemäß Figur 9f wird das Standrohr 32 mit der Überwurfmutter 31 mit dem Anschlussteil 9 verbunden und kann wieder am Sockelkörper 3 montiert werden. Nach erfolgreicher Montage liegt die Sanitärarmatur 2 in einer zweiten, korrigierten Einbaustellung 17 am Sockelkörper 3 vor.

## Patentansprüche

1. Befestigungsvorrichtung (1) für eine freistehende Sanitärarmatur (2) mit einem zur Unterputzmontage ausgebildeten Sockelkörper (3), der Zulaufanschlüsse (4, 5) für eine Kalt- und eine Warmwasserzulaufleitung (6, 7) und einen Sockelbereich (8) zur Befestigung der Sanitärarmatur (2) aufweist, **gekennzeichnet durch** ein innerhalb des Sockelbereichs (8) dichtend in dem Sockelkörper (3) aufgenommenes Anschlussteil (9), welches Anschlüsse (10, 11) für Kalt- und Warmwasserleitungen der Sanitärarmatur (2) aufweist, die über in dem Anschlussteil (9) ausgebildete Wasserwege (14, 15) drehlagenunabhängig mit den Zulaufanschlüssen (4, 5) am Sockelkörper kommunizieren, wobei das Anschlussteil (9) in mindestens zwei Einbaustellungen (16, 17) mit um 180° verdrehter Drehlage in dem Sockelkörper (3) aufgenommen werden kann, bei denen die Anschlüsse für Kalt- und Warmwasser (10, 11) zur Korrektur der Anschlusspositionen bei vertauscht an die Befestigungsvorrichtung (1) angeschlossenen Zulaufleitungen (6, 7) seitenvertauscht sind.

2. Befestigungsvorrichtung nach Anspruch 1, bei der das in dem Sockelkörper (3) aufgenommene Anschlussteil (9) um eine Mittelachse (18) drehbar ausgebildet ist, um die Sanitärarmatur (2) in einem beliebigen Winkel (19) um die Mittelachse auszurichten.

3. Befestigungsvorrichtung nach Anspruch 2, bei der eine erste Anschlussstelle (20) zwischen Sockelkörper (3) und einem ersten der Wasserwege (14) des Anschlussteils (9) im Bereich der Mittelachse (18) ausgebildet ist.

4. Befestigungsvorrichtung nach Anspruch 3, bei der eine zweite Anschlussstelle (21) zwischen Sockelkörper (3) und einem zweiten der Wasserwege (15) des Anschlussteils (9) in einen im Anschlussteil (9) und/oder dem Sockelkörper (3) ausbildeten Ringkanal (22, 22a) mündet.

5. Befestigungsvorrichtung nach Anspruch 4, bei der die beiden Anschlussstellen (20, 21) mittels konzentrischer Ringdichtungen (23, 24) gegen einander und gegen die Außenatmosphäre gedichtet sind.

6. Befestigungsvorrichtung nach einem der vorangehenden Ansprüche, bei der das Anschlussteil (9) relativ zum Sockelkörper (3) schwenkbar ausgestaltet ist, vorzugsweise innerhalb eines Winkelbereiches (25) von bis zu 5°, um einen Winkelfehler (25) beim Einbau des Sockelkörpers (3) auszugleichen.

7. Befestigungsvorrichtung nach einem der vorangehenden Ansprüche, bei der der Sockelkörper (3) eine Aufnahme für das Anschlussteil (9) aufweist und Aufnahme und Anschlussteil (9) eine komplementär zueinander ausgeformte Kugelkalottenform (27, 28) aufweisen.

8. Befestigungsvorrichtung nach Anspruch 7, bei der die Aufnahme des Sockelkörpers (3) eine konkave Kugelkalottenform aufweist und das Anschlussteil (9) eine zu der Aufnahme komplementär ausgeformte, konvexe Kugelkalottenform aufweist.

9. Befestigungsvorrichtung nach einem der vorangehenden Ansprüche, bei der das Anschlussteil (9) über eine Anpressscheibe (29) gegen den Sockelkörper (3) verspannt wird.

10. Befestigungsvorrichtung nach den Ansprüchen 6 und 9, bei der das Anschlussteil (9) über mehrere an der Anpressscheibe (29) angeordnete Einstellschrauben (30) relativ zum Sockelkörper (3) schwenkbar ist.

11. Befestigungsvorrichtung nach einem der vorangehenden Ansprüche, bei der das Anschlussteil (9) mittels einer lösbaren Verbindung mit einem Standrohr (32) der Sanitärarmatur (2) verbindbar ist.

12. Befestigungsvorrichtung nach Anspruch 11, bei der die lösbare Verbindung eine Überwurfmutter (31) umfasst, welche oberhalb des Anschlussteils (9) angeordnet ist.

## Claims

1. A fastening device (1) for a free-standing sanitary fitting (2) with a base body (3) designed for flush mounting, which base body has inlet connections (4, 5) for a cold and a hot water inlet line (6, 7) and a base region (8) for fastening the sanitary fitting (2),
**characterized by**
a connection part (9) which is accommodated, in a sealing manner, in the base body (3) within the base region (8) and which has connections (10, 11) for cold and hot water lines of the sanitary fitting (2), which connections communicate with the inlet connections (4, 5) on the base body via water paths (14, 15) formed in the connection part (9) independently of a rotational position, wherein the connection part (9) can be received in the base body (3) in at least two mounting positions (16, 17) rotated by 180°, in which mounting positions the connections for cold and hot water (10, 11) are reversed for correction of the connection positions in the case of supply lines (6, 7) being connected to the fastening device (1) in a reversed manner.

2. The fastening device according to claim 1, wherein the connection part (9) received in the base body (3) is designed to be rotatable about a central axis (18) in order to align the sanitary fitting (2) at any angle (19) about the central axis.

3. The fastening device according to claim 2, wherein a first connection point (20) between the base body (3) and a first one of the water paths (14) of the connection part (9) is formed in the region of the central axis (18).

4. The fastening device according to claim 3, wherein a second connection point (21) between the base body (3) and a second one of the water paths (15) of the connection part (9) opens into an annular channel (22, 22a) formed in the connection part (9) and/or the base body (3).

5. The fastening device according to claim 4, wherein the two connection points (20, 21) are sealed against each other and against the outside atmosphere by means of concentric ring seals (23, 24).

6. The fastening device according to any one of the preceding claims, wherein the connection part (9) is designed to be pivotable relative to the base body (3), preferably within an angular range (25) of up to 5°, in order to compensate for an angular error (25) during installation of the base body (3).

7. The fastening device according to any one of the preceding claims, wherein the base body (3) has a receptacle for the connection part (9), and the receptacle and the connection part (9) each have a spherical cap shape (27, 28) shaped complementarily to one another.

8. The fastening device according to claim 7, wherein the receptacle of the base body (3) has a concave spherical cap shape and the connection part (9) has a convex spherical cap shape complementary to the receptacle.

9. The fastening device according to any one of the preceding claims, wherein the connection part (9) is clamped against the base body (3) via a pressure disk (29).

10. The fastening device according to claims 6 and 9, wherein the connection part (9) can be pivoted relative to the base body (3) via a plurality of adjusting screws (30) arranged on the pressure disk (29).

11. The fastening device according to any one of the preceding claims, wherein the connection part (9) can be connected to a standpipe (32) of the sanitary fitting (2) by means of a detachable connection.

12. The fastening device according to claim 11, wherein the detachable connection comprises a union nut (31) arranged above the connection part (9).

## Revendications

1. Dispositif de fixation (1) pour une tuyauterie sanitaire isolée (2) comprenant un corps de socle (3) réalisé pour le montage encastré et présentant des branchements d'arrivée (4, 5) pour une conduite d'arrivée d'eau froide et d'eau chaude (6, 7) et une zone de socle (8) pour fixer la tuyauterie sanitaire (2),
**caractérisé par** une pièce de raccordement (9) reçue de manière étanche à l'intérieur de la zone de socle (8) dans le corps de socle (3), qui présente des branchements (10, 11) pour des conduites d'eau froide et d'eau chaude de la tuyauterie sanitaire (2) qui communiquent par des chemins d'eau (14, 15), réalisés dans la pièce de raccordement (9) de manière indépendante de la position de rotation, avec les branchements d'arrivée (4, 5) au niveau du corps de socle, dans lequel la pièce de raccordement (9) peut être reçue dans le corps de socle (3) dans au moins deux positions d'installation (16, 17), avec une position de rotation tournée de 180°, dans lesquelles les branchements pour l'eau froide et l'eau chaude (10, 11) sont inversés pour corriger les positions de branchement lorsque les conduites d'arrivée (6, 7) sont branchées sur le dispositif de fixation (1) en étant permutées.

2. Dispositif de fixation selon la revendication 1, dans lequel la pièce de raccordement (9) reçue dans le corps de socle (3) est réalisée de manière à pouvoir tourner autour d'un axe central (18) afin d'aligner la tuyauterie sanitaire (2) selon un angle libre (19) autour de l'axe central.

3. Dispositif de fixation selon la revendication 2, dans lequel un premier point de branchement (20) est réalisé au niveau de l'axe central (18) entre le corps de socle (3) et un premier des chemins d'eau (14) de la pièce de raccordement (9).

4. Dispositif de fixation selon la revendication 3, dans lequel un deuxième point de branchement (21) débouche entre le corps de socle (9) et un deuxième des chemins d'eau (15) de la pièce de raccordement (9) sur un canal annulaire (22, 22a) réalisé dans la pièce de raccordement (9) et/ou le corps de socle (3).

5. Dispositif de fixation selon la revendication 4, dans lequel les deux points de branchement (20, 21) sont rendus étanches l'un par rapport à l'autre et par rapport à l'atmosphère extérieure au moyen de garnitures annulaires concentriques (23, 24).

6. Dispositif de fixation selon l'une quelconque des revendications précédentes, dans lequel la pièce de raccordement (9) est configurée de manière pivotante par rapport au corps de socle (3), de préférence à l'intérieur d'une zone d'angle (25) jusqu'à 5°, afin de compenser une erreur angulaire (25) lors de l'installation du corps de socle (3).

7. Dispositif de fixation selon l'une quelconque des revendications précédentes, dans lequel le corps de socle (3) présente un logement pour la pièce de raccordement (9), et le logement et la pièce de raccordement (9) présentent une forme de calotte sphérique (27, 28) formée de manière mutuellement complémentaire.

8. Dispositif de fixation selon la revendication 7, dans lequel le logement du corps de socle (3) présente une forme de calotte sphérique concave, et la pièce de raccordement (9) présente une forme de calotte sphérique convexe de forme complémentaire au logement.

9. Dispositif de fixation selon l'une quelconque des revendications précédentes, dans lequel la pièce de raccordement (9) est serrée contre le corps de socle (3) par l'intermédiaire d'une rondelle de serrage (29).

10. Dispositif de fixation selon l'une quelconque des revendications 6 et 9, dans lequel la pièce de raccordement (9) est pivotante par rapport au corps de socle (3) par l'intermédiaire de plusieurs vis de réglage (30) disposées sur la rondelle de serrage (29).

11. Dispositif de fixation selon l'une quelconque des revendications précédentes, dans lequel la pièce de raccordement (9) peut être reliée à un tube vertical (32) de la tuyauterie sanitaire (2) au moyen d'une liaison amovible.

12. Dispositif de fixation selon la revendication 11, dans lequel la liaison amovible comprend un écrou-raccord (31) qui est disposé au-dessus de la pièce de raccordement (9).
